# EUROPÄISCHE PATENTSCHRIFT

(11) **EP 2 049 379 B1**
(45) Veröffentlichungstag und Bekanntmachung des Hinweises auf die Patenterteilung: **11.09.2013**
(21) Anmeldenummer: 07785913.0
(22) Anmeldetag: 06.07.2007
(51) Int. Cl.: B61D 15/00, E01B 31/02

(54) **INSTANDHALTUNGSFAHRZEUG**
MAINTENANCE VEHICLE
VEHICULE D'ENTRETIEN

(30) Priorität: 28.07.2006 DE 202006011589 U
(43) Veröffentlichungstag der Anmeldung: 22.04.2009
(73) Patentinhaber: Robel Bahnbaumaschinen GmbH, 83395 Freilassing (DE)
(72) Erfinder: HECHENBERGER, Peter, A-6382 Kirchdorf (AT)
(86) Internationale Anmeldenummer: PCT/EP2007/005999
(87) Internationale Veröffentlichungsnummer: WO 2008/011971

(56) Entgegenhaltungen:
- EP-A2- 0 727 524
- DE-A1- 1 904 121

## Beschreibung

Die Erfindung betrifft ein Instandhaltungsfahrzeug gemäß dem Oberbegriff von Anspruch 1.

Aus DE 20 2004 013 732 U1 ist ein Instandhaltungsfahrzeug mit einem zum Gleis hin offenen Arbeitsraum bekannt. Im Dachbereich weist der Arbeitsraum einen durch einen gekröpften Fahrzeugrahmen gebildeten, bezüglich der Gleisquerrichtung mittig angeordneten Längsträger auf, an dessen Unterseite eine in Fahrzeuglängsrichtung verlaufende Schiene befestigt ist. Auf dieser sind schwere Hebe- und Arbeitsvorrichtungen anhand eines Aufhängehakens in Längsrichtung des Gleises verschiebbar gelagert.

Bei einem weiteren, in DE 92 06 335 U1 geoffenbarten Gleisarbeitsfahrzeug ist im Bereich eines brückenförmig ausgebildeten Wagenkastens ein gelenkig ausgebildeter Ausleger angebracht, mit dessen Hilfe ein an diesem angeordnetes Werkzeug frei im Arbeitsbereich positionierbar ist. Durch EP 0 727 524 A2 sowie DE 19 04 121 A1 sind Gleisbaufahrzeuge bekannt, die jeweils mit verschiedenen Arbeitsaggregaten zur Bearbeitung des Gleises ausgestattet sind. Diese Aggregate sind jeweils an einem Maschinenrahmen befestigt und über entsprechende Führungen sowohl höhen- als auch querverstellbar.

Die Aufgabe der vorliegenden Erfindung liegt nun in der Schaffung eines Instandhaltungsfahrzeuges der eingangs genannten Art, mit dem der Einsatz von Gleisbearbeitungsmaschinen erleichtert wird.

Diese Aufgabe wird erfindungsgemäß mit einem Instandhaltungsfahrzeug der gattungsgemäßen Art durch die im Kennzeichen von Anspruch 1 angeführten Merkmale erreicht.

Mit einer derartig ausgebildeten Maschinenhalterung sind auch schwere Gleisbearbeitungsmaschinen unter Vermeidung von Kraftaufwand der Bedienungsperson vereinfacht zu bedienen, wobei der optimale Sicherheit bietende Arbeitsraum uneingeschränkt ausgenützt werden kann. Mit der querverschiebbaren Fixiereinrichtung ist eine automatische Zentrierung der Maschine über einer Schiene gewährleistet. Als weiterer Vorteil besteht auch die Möglichkeit, die auf der Maschinenhalterung befestigte Maschine über das Instandhaltungsfahrzeug mit Energie zu versorgen. Damit ist eine bezüglich Lärm und Abgase wesentlich verbesserte Arbeitsbedingung innerhalb des Arbeitsraumes gegeben.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 eine schematische Seitenansicht eines erfindungsgemäß mit einer Maschinenhalterung ausgestatteten Instandhaltungsfahrzeuges, und

Fig. 2 und 3 je eine vergrößerte Ansicht - quer bzw. parallel zur Gleislängsrichtung - der Maschinenhalterung.

Ein in Fig. 1 ersichtliches Instandhaltungsfahrzeug 1 ist über Schienenfahrwerke 2 auf einem - aus Schienen 7 und Schwellen 8 gebildeten - Gleis 3 verfahrbar und kann zu diesem Zweck mit einem Zugfahrzeug 4 verbunden sein. Das Instandhaltungsfahrzeug 1 besteht aus zwei Rahmenträgern 5, die in Gleis- bzw. Fahrzeuglängsrichtung 21 verlaufen und in Querrichtung voneinander distanziert sind. Durch diese beiden endseitig auf den Schienenfahrwerken 2 abgestützten Rahmenträger 5 wird ein Arbeitsraum 6 seitlich begrenzt, der unten in Richtung zum Gleis 3 hin offen ist und Schutz für im Gleis 3 tätiges Arbeitspersonal bietet.

Wie im Weiteren nun auch in Fig. 2 und 3 genauer dargestellt, ist das Instandhaltungsfahrzeug 1 mit einer Maschinenhalterung 9 ausgestattet, die zur lösbaren Fixierung einer Gleisbearbeitungsmaschine 10 (beispielsweise in Form eines Schraubaggregates oder dgl., in Fig. 3 mit strichpunktierten Linien angedeutet) dient. Die Maschinenhalterung 9 besteht im Wesentlichen aus einem ersten Träger 11, der um eine in Fahrzeuglängsrichtung 21 verlaufende Achse 13 verschwenkbar mit einem zweiten Träger 12 verbunden ist. Dieser ist seinerseits in einer Vertikalführung 24 höhenverstellbar gelagert und mit einem Antrieb 25 zur Höhenverstellung verbunden.

Die Vertikalführung 24 ist am Rahmenträger 5 befestigt und relativ zu diesem anhand eines Antriebes 14 in Fahrzeuglängsrichtung 21 verschiebbar ausgebildet. Zu diesem Zweck sind am oberen Ende der Vertikalführung 24 zwei Laufrollen 15 vorgesehen, die in einer am Rahmenträger 5 montierten Führungsschiene 16 gelagert und anhand des Antriebs 14 beaufschlag- bzw. rotierbar sind. Zwei am unteren Ende der Vertikalführung 24 vorgesehene und am Rahmenträger 5 abrollende Stützrollen 17 dienen der Stabilisierung der Maschinenhalterung 9 in Gleisquerrichtung.

Der erste Träger 11 weist zur lösbaren Befestigung der Gleisbearbeitungsmaschine 10 eine Fixiereinrichtung 18 auf, die in einer Querführung 19 des ersten Trägers 11 verschiebbar gelagert ist. Wenn sich der erste Träger 11 in seiner - in Fig. 3 dargestellten - Arbeitsposition 20 befindet, ist die Fixiereinrichtung 18 (und mit dieser die daran montierte Gleisbearbeitungsmaschine 10) auf dem ersten Träger 11 quer zur Fahrzeugslängsrichtung 21 verschiebbar. Die Fixiereinrichtung 18 ist zudem mit einer zur Auflage auf der Schiene 7 des Gleises 3 vorgesehenen, als Doppelspurkranzrolle ausgebildeten Führungsrolle 22 verbunden, die anhand eines Antriebs 23 gemeinsam mit der Fixiereinrichtung 18 entlang der Querführung 19 verschiebbar ist. Während des Arbeitseinsatzes der Gleisbearbeitungsmaschine 10 befindet sich der Antrieb 23 in Schwimmstellung, damit die Führungsrolle 22 dem Verlauf der Schiene 7 problemlos folgen kann. Der Antrieb 23 wird nur beaufschlagt, wenn z.B. am Weichenanfang die Maschinenhalterung 9 im Gleis 3 einzugleisen und dazu eine Querverstellung notwendig ist.

Die Maschinenhalterung 9 weist weiters eine Kupplung 26 (Fig. 3) auf, die - im Falle einer energiemäßig nicht autarken Gleisbearbeitungsmaschine 10 - für den Anschluss einer die Gleisbearbeitungsmaschine 10 mit Energie versorgenden Leitung 27 vorgesehen ist.

Anhand einer auf der Gleisbearbeitungsmaschine 10 fixierbaren Steuereinrichtung 28 sind die Antriebe 14, 23 und 25 beaufschlagbar, mittels derer die Maschinenhalterung 9 relativ zum Rahmenträger 5 längs-, quer- und höhenverstellbar ist. Damit kann eine Bedienungperson im Arbeitseinsatz auch eine relativ schwere Gleisbearbeitungsmaschine 10 problemlos und in ergonomisch optimaler Weise ohne Kraftaufwand im Gleis 3 absetzen. Insbesondere ist es so z.B. bei einem Weichenanfang möglich, das Arbeitsaggregat schnell und sicher auf der abzweigenden Schiene 7 einzugleisen.

Ein zusätzlicher Antrieb 29 ist vorgesehen, um die Maschinenhalterung 9 bzw. den ersten Träger 11 von der horizontal bzw. parallel zu einer Gleisebene 30 verlaufenden Arbeitsposition 20 in eine etwa parallel zum zweiten Träger 12 verlaufende Außerbetriebsstellung 31 zu verschwenken. In dieser Position ist der erste Träger 11 anhand einer Arretiervorrichtung 32 fixierbar (siehe Fig. 3).

## Patentansprüche

1. Instandhaltungsfahrzeug (1), bestehend aus zwei in Fahrzeuglängsrichtung (21) verlaufenden und in Querrichtung voneinander distanzierten, endseitig jeweils auf Schienenfahrwerken (2) abgestützten, zur Begrenzung eines in Richtung zu einem Gleis (3) offenen Arbeitsraumes (6) dienenden Rahmenträgern (5), wobei der Arbeitsraum (6) als Schutz für im Gleis (3) tätiges Arbeitspersonal vorgesehenen ist, **gekennzeichnet durch** folgende Merkmale:
a) eine zur lösbaren Fixierung einer Gleisbearbeitungsmaschine (10) dienende Maschinenhalterung (9) ist am Rahmenträger (5) befestigt und **durch** einen Antrieb (14) relativ zu diesem in Fahrzeuglängsrichtung (21) verschiebbar,
b) die Maschinenhalterung (9) weist einen quer zur Fahrzeuglängsrichtung (21) verlaufenden ersten Träger (11) mit einer Fixiereinrichtung (18) zur lösbaren Befestigung der Gleisbearbeitungsmaschine (10) auf,
c) die Fixiereinrichtung (18) ist entlang einer Querführung (19) des ersten Trägers (11) quer zur Fahrzeuglängsrichtung (21) verschiebbar,
d) der erste Träger (11) ist **durch** einen Antrieb (29) von einer horizontal bzw. parallel zur Gleisebene (30) verlaufenden Arbeitsposition (20) in eine etwa parallel zu einem zweiten Träger (12) verlaufende Außerbetriebstellung (31) verschwenkbar.

2. Fahrzeug nach Anspruch 1, **dadurch gekennzeichnet, dass** die Fixiereinrichtung (18) mit einer zur Auflage auf einer Schiene (7) des Gleises (3) vorgesehenen Führungsrolle (22) verbunden ist und der erste Träger (11) parallel zu einer Gleisebene (30) verlaufend ausgebildet ist.

3. Fahrzeug nach Anspruch 1, **dadurch gekennzeichnet, dass** die Fixiereinrichtung (18) und die Führungsrolle (22) durch einen Antrieb (23) entlang der Querführung (19) verschiebbar ist.

4. Fahrzeug nach Anspruch 1, 2 oder 3, **dadurch gekennzeichnet, dass** die Maschinenhalterung (9) durch Antriebe (23, 25, 14) relativ zum Rahmenträger (5) quer-, höhen- und längsverstellbar ist.

5. Fahrzeug nach einem der Ansprüche 1 bis 4, **dadurch gekennzeichnet, dass** die Antriebe (23, 25, 14) zur Verstellung der Maschinenhalterung (9) durch eine auf der Gleisbearbeitungsmaschine (10) fixierbare Steuereinrichtung (28) beaufschlagbar sind.

6. Fahrzeug nach einem der Ansprüche 1 bis 5, **dadurch gekennzeichnet, dass** der erste Träger (11) um eine in Fahrzeuglängsrichtung (21) verlaufende Achse (13) verschwenkbar an einem mit dem Rahmenträger (5) verbundenen und in dessen Längsrichtung verschiebbaren zweiten Träger (12) befestigt ist.

7. Fahrzeug nach einem der Ansprüche 1 bis 6, **dadurch gekennzeichnet, dass** die Maschinenhalterung (9) eine Kupplung (26) für den Anschluss einer die Gleisbearbeitungsmaschine (10) mit Energie versorgenden Leitung (27) aufweist.

## Claims

1. A maintenance vehicle (1), consisting of two frame beams (5) which extend in the longitudinal direction (21) of the vehicle and are spaced from one another in the transverse direction and supported at the ends on respective on-track undercarriages (2), the frame beams (5) serving to delimit a work space (6) which is open in the direction towards a track (3), wherein the work space (6) is provided for protection of working personnel operating in the track (3), **characterized by** the following features:
a) a machine support (9), serving for detachable fixation of a track treatment machine (10), is fastened to the frame beam (5) and displaceable relative thereto in the longitudinal direction (21) of the vehicle by means of a drive (14),
b) the machine support (9) comprises a first carrier (11) extending transversely to the longitudinal direction (21) of the vehicle and having a fixing device (18) for detachably fastening the track treatment machine (10),
c) the fixing device (18) is displaceable transversely to the longitudinal direction (21) of the vehicle along a transverse guide (19) of the first carrier (11),
d) the first carrier (11) is pivotable by means of a drive (29) from a working position (20), extending horizontally or parallel to the track plane (30), into an inoperative position (31) extending approximately parallel to a second carrier (12).

2. A vehicle according to claim 1, **characterized in that** the fixing device (18) is connected to a guide roller (22) provided for being placed on a rail (7) of the track (3), and the first carrier (11) is designed to extend parallel to a track plane (30).

3. A vehicle according to claim 1, **characterized in that** the fixing device (18) and the guide roller (22) are displaceable along the transverse guide (19) by means of a drive (23).

4. A vehicle according to claim 1, 2 or 3, **characterized in that** the machine support (9) is transversely, vertically and longitudinally displaceable relative to the frame beam (5) by means of drives (23, 25, 14).

5. A vehicle according to one of claims 1 to 4, **characterized in that**, for displacement of the machine support (9), the drives (23, 25, 14) are actuatable by means of a control device (28) fixable to the track treatment machine (10).

6. A vehicle according to one of claims 1 to 5, **characterized in that** the first carrier (11) is fastened to a second carrier (12) for pivoting about an axis (13) extending in the longitudinal direction (21) of the vehicle, the second carrier (12) being connected to the frame beam (5) and displaceable in the longitudinal direction thereof.

7. A vehicle according to one of claims 1 to 6, **characterized in that** the machine support (9) comprises a coupling (26) for connection of a line (27) supplying the track treatment machine (10) with energy.

## Revendications

1. Véhicule d'entretien (1) constitué de deux supports de châssis (5) s'étendant dans la direction longitudinale du véhicule (21) et écartés l'un de l'autre dans la direction transversale, appuyés chacun côté extrémité sur des mécanismes de roulement ferroviaires (2), servant à limiter un espace de travail ouvert (6) en direction d'une voie ferrée (3), dans lequel l'espace de travail (6) est prévu en tant que protection pour du personnel de travail actif dans la voie ferrée (3), **caractérisé par les caractéristiques suivantes :**
a) une fixation de machine (9) servant à la fixation amovible d'une machine d'usinage de voie (10) est fixée au support de châssis (5) et peut être déplacée par un entraînement (14) par rapport à celui-ci dans la direction longitudinale du véhicule (21),
b) la fixation de machine (9) présente un premier support (11) s'étendant transversalement à la direction longitudinale du véhicule (21) avec un dispositif de fixation (18) pour la fixation amovible de la machine d'usinage de voie (10),
c) le dispositif de fixation (18) peut être déplacé le long d'un guidage transversal (19) du premier support (11) transversalement à la direction longitudinale du véhicule (21),
d) le premier support (11) peut pivoter par un entraînement (29) d'une position de travail (20) s'étendant horizontalement ou parallèlement au plan de la voie (30) dans une position hors service (31) s'étendant approximativement parallèlement à un second support (12).

2. Véhicule selon la revendication 1, **caractérisé en ce que** le dispositif de fixation (18) est relié à un rouleau de guidage (22) prévu pour l'appui sur un rail (7) de la voie ferrée (3) et le premier support (11) est réalisé en s'étendant parallèlement à un plan de la voie (30).

3. Véhicule selon la revendication 1, **caractérisé en ce que** le dispositif de fixation (18) et le rouleau de guidage (22) peuvent être déplacés par un entraînement (23) le long du guidage transversal (19).

4. Véhicule selon la revendication 1,2 ou 3, **caractérisé en ce que** la fixation de machine (9) peut être réglée transversalement, en hauteur et longitudinalement par des entraînements (23, 25, 14) par rapport au support de châssis (5).

5. Véhicule selon l'une quelconque des revendications 1 à 4, **caractérisé en ce que** les entraînements (23, 25, 14) peuvent être sollicités pour le déplacement de la fixation de machine (9) par un dispositif de commande (28) pouvant être fixé sur la machine d'usinage de voie (10).

6. Véhicule selon l'une quelconque des revendications 1 à 5, **caractérisé en ce que** le premier support (11) est fixé à un second support (12) relié au support de châssis (5) et pouvant être déplacé dans sa direction longitudinale de manière à pouvoir pivoter autour d'un axe (13) s'étendant dans la direction longitudinale du véhicule (21).

7. Véhicule selon l'une quelconque des revendications 1 à 6, **caractérisé en ce que** la fixation de machine (9) présente un accouplement (26) pour le raccord d'une conduite (27) alimentant électriquement la machine d'usinage de voie (10).
